# EUROPÄISCHE PATENTANMELDUNG

(11) **EP 1 080 750 A2**
(43) Veröffentlichungstag der Anmeldung: **07.03.2001**
(21) Anmeldenummer: 00118631.1
(22) Anmeldetag: 28.08.2000
(51) Int. Cl.: A63C 9/08

(54) **Befestigungsvorrichtung für eine Snowboard-Bindung**

(30) Priorität: 02.09.1999 DE 19941908
(71) Anmelder: Head Sport Aktiengesellschaft, 6921 Kennelbach (AT)
(72) Erfinder: Seebauer, Andreas, 83024 Rosenheim (DE)
(74) Vertreter: Haft, von Puttkamer, Berngruber, Czybulka

(57) **Zusammenfassung**

Zur Befestigung der Bindung an einem Snowboard ist ein Schlitten (2) vorgesehen, der zur Einstellung der Position der Bindung in Snowboard-Längsrichtung (L) an einer am Snowboard befestigten Führungsplatte (5) verschiebbar geführt ist. An dem Schlitten (2) ist eine Winkeleinstellscheibe (1), an der die Bindung befestigt ist, zur Einstellung des Winkels der Bindung zur Snowboard-Längsrichtung (L) drehbar gelagert. Zur Fixierung der eingestellten Längsposition des Schlittens (2) sind entlang der Führungsplatte (5) Rasten (14) angeordnet, in die ein am Schlitten (2) gelagertes, mit einer Handhabe (18) betätigbares Sperrglied (17) eingreift. Ferner sind zur Fixierung des eingestellten Winkels der Winkeleinstellscheibe (1) am Umfang der Winkeleinstellscheibe (1) Rasten (22) angeordnet, in die ein weiteres am Schlitten (2) gelagertes, mit einer Handhabe (18) betätigbares Sperrglied (30) eingreift.

## Beschreibung

Die Erfindung bezieht sich auf eine Vorrichtung zur Befestigung der Bindung an einem Snowboard.

Die Snowboard-Bindungen, die heutzutage verwendet werden, bestehen im allgemeinen aus einer Grundplatte mit der Fixiereinrichtung zur Befestigung des Snowboard-Stiefels und einer Winkeleinstellscheibe in einer kreisförmigen Aussparung der Grundplatte. Die Winkeleinstellscheibe wird mit dem Snowboard verschraubt. Um den Winkel der Bindung gegenüber der Snowboard-Längsrichtung einstellen zu können, dreht man die Grundplatte gegenüber der Winkeleinstellscheibe, bevor diese am Snowboard festgeschraubt wird. Durch eine Verzahnung am Umfang der Winkeleinstellscheibe, die mit einer Verzahnung in der Grundplatte im Bereich der kreisförmigen Aussparung zusammenwirkt, wird die Grundplatte in der eingestellten Winkelposition nach dem Verschrauben der Winkeleinstellscheibe fixiert.

Um die Bindung in Boardlängsrichtung zu verstellen, sind in den Boards mehrere in Boardlängsrichtung versetzte Gewindehülsen eingelassen. Die Winkeleinstellscheibe weist beispielsweise drei in Form eines gleichschenkligen Dreiecks oder vier quadratisch angeordnete Schraubenlöcher auf, die in die Gewindehülsen im Board in der gewünschten Längsposition geschraubt werden. Der Abstand der Schraubenlöcher und damit der Gewindehülsen ist für die meisten Bindungen gleich.

Der Winkel der Bindung zur Boardlängsrichtung sowie die Verstellung der Bindung in Boardlängsrichtung stellen die wichtigsten Einstellungen einer Bindung für den jeweiligen Snowboard-Fahrer dar.

Durch die Winkeleinstellung wird beispielsweise einem sogenannten "Goofy" Rechnung getragen, d.h. einem Snowboard-Fahrer, der, statt wie üblich mit dem linken, mit dem rechten Fuß in Fahrtrichtung vorne am Board steht. Ferner wird der Winkel der Bindung zur Snowboard-Querachse bei Alpinfahrern meist steiler als bei Softboot-Fahrern eingestellt, die häufig nahezu quer auf dem Board stehen. Weiterhin stehen Alpinfahrer häufig mit einem kleineren Winkel zur Boardquerachse mit dem vorderen Fuß auf dem Board als mit dem hinteren Fuß.

Durch die Verstellung des Boards in Boardlängsrichtung wird insbesondere der Abstand zwischen den Füßen eingestellt. Dadurch kann eine individuelle Einstellung entsprechend der Größe, dem Gewicht und Fahrkönnen des Snowboarders und der jeweiligen Schneeart vorgenommen werden. So wird beispielsweise beim Snowboarden auf der Piste eine eher mittige Position, beim Tiefschneefahren eine eher weiter hinten liegende Position der Bindungen vorgezogen.

Um den Winkel oder die Längsposition der Bindung einzustellen, müssen bei den bekannten Bindungen die Schrauben der Winkeleinstellscheibe gelöst bzw. die Winkeleinstellscheibe und damit die Bindung ganz vom Board abgeschraubt und nach der Einstellung wieder festgeschraubt werden. Dies ist mit einem erheblichen Zeitaufwand verbunden. Zudem sind Schraubendreher und dergleichen Werkzeug sowie ein gewisses Geschick notwendig.

Ein großer Teil der Snowboard-Fahrer, insbesondere solche, die nur im Urlaub Snowboard fahren, besitzen keine oder jedenfalls keine komplette eigene Ausrüstung, d.h. häufig nur die Bindung oder Schuhe oder nicht einmal dies. Sie beschaffen sich die Snowboards und gegebenenfalls die Bindung und die Schuhe daher häufig am Urlaubsort bei einem Snowboard-Verleih. Damit entsteht im Snowbard-Verleih, insbesondere in den Morgenstunden, häufig ein so großer Andrang, daß er ihn, da die Einstellung der bekannten Bindungen, wie erwähnt, sehr zeitaufwendig ist und Fachkräfte erfordert, häufig nicht mehr bewältigen kann.

Um den Winkel der Bindung zur Snowboard-Längsrichtung schneller einstellen zu können, ist eine Bindung im Handel, bei der die am Board in herkömmlicher Weise mit Schrauben befestigte Winkeleinstellscheibe am Umfang mit einer Verzahnung versehen ist, in die eine Verzahnung an einem Sperrglied eingreift, das an der drehbaren Grundplatte gelagert und mit einem Handgriff betätigbar ist.

Aus DE 94 16 208 U1 ist eine Vorrichtung nach dem Oberbegriff des Anspruchs 1 bekannt. Die Bindung ist dabei mit einer Schraube an einer Scheibe befestigt, die ihrerseits mit Schrauben mit Führungssteinen in Führungsschienen verbunden ist, die in das Innere des Snowboards eingesetzt sind. Die Scheibe ist damit längsverschiebbar und durch Anziehen dieser Schrauben arretierbar. Die Bindung weist an ihrer Unterseite eine Ausnehmung mit einer Verzahnung auf, die mit einer Stirnverzahnung der Scheibe zusammenwirkt. Wenn der Winkel der Bindung in Snowboard-Längsrichtung eingestellt werden soll, wird die Bindung entsprechend gedreht und dann die Schraube, die sie mit der Scheibe verbindet, angezogen, um die Stirnverzahnung auf der Scheibe mit der Verzahnung der Bindung in Eingriff zu bringen. Ein serienmäßiges Snowboard sowie eine serienmäßige Bindung können für diese Vorrichtung nicht verwendet werden. Zudem sind zum Verstellen der Bindung Werkzeuge notwendig und zwar sowohl zur Winkeleinstellung wie zur Längseinstellung. Ferner ist eine Längseinstellung nur möglich, wenn die Bindung vorher entfernt worden ist. Nach jeder Längseinstellung muß also die Winkeleinstellung neu vorgenommen werden.

Nach EP 761 261 A1 weist die Bindungsplatte eine kreisförmige Ausnehmung auf, in der zur drehbaren Lagerung der Bindung eine am Snowboard befestigte Scheibe angeordnet ist, die am Umfang ein Ringschulter aufweist, mit der sie die Bindungsplatte übergreift, um sie zu halten. Zur Arretierung der Bindungsplatte in der gewünschten Winkelstellung sind in der Scheibe über deren Umfangsbereich verteilte Rastlöcher vorgesehen, in die die Finger eines Sperrgliedes eingreifen, das an der Bindungsplatte um eine in Snowboard-Längsrichtung verlaufende Achse verschwenkbar ist.

Nach DE 197 52 565 A1 ist auf einem Snowboard eine Platte mit Führungen befestigt, entlang denen das Fersen- und das Zehenteil der Bindung verschiebbar geführt sind. Mit je einem mit einer Handhabe betätigbaren Sperrglied kann so die Bindung auf die jeweilige Schuhgröße eingestellt werden.

Aufgabe der Erfindung ist es, eine Befestigungsvorrichtung für herkömmliche Snowboard-Bindungen bereitzustellen, die ohne Werkzeug in kürzester Zeit eine individuelle Winkel- und Längeneinstellung der Bindung ermöglicht.

Dies wird erfindungsgemäß mit der im Anspruch 1 gekennzeichneten Vorrichtung erreicht. In den Unteransprüchen sind vorteilhafte Ausgestaltungen der Erfindung wiedergegeben.

Mit der erfindungsgemäßen Vorrichtung, die ein Interface zwischen der Bindung und dem Snowboard bildet, kann eine schnelle, individuelle Anpassung des Winkels und der Längsposition der Bindung an den jeweiligen Snowboard-Fahrer durchgeführt werden. So braucht zur Einstellung der Bindung in Snowboard-Längsrichtung lediglich mit der Handhabe das Sperrglied am Schlitten, das in die Rasten entlang der Führungsplatte eingreift, entriegelt, dann der Schlitten entlang der Führungsplatte in die entsprechende Position bewegt und mit der Handhabe das Sperrglied mit den Rasten wieder in Eingriff gebracht zu werden, um den Schlitten zu arretieren.

In ähnlicher Weise wird zur Einstellung des Winkels der Bindung zur Snowboard-Längsachse mit der Handhabe an dem Schlitten das Sperrglied entriegelt, das in die Rasten am Umfang der Winkeleinstellscheibe eingreift, dann die Winkeleinstellscheibe, an der die Bindung befestigt ist, in die entsprechende Position gedreht und schließlich mit der Handhabe das Sperrglied mit den Rasten an der Winkeleinstellscheibe wieder in Eingriff gebracht, um die Winkeleinstellscheibe mit der darauf befestigten Bindung zu fixieren.

Die Einstellung der Winkel- und Längsposition der Bindung kann mit der erfindungsgemäßen Vorrichtung damit schnell und ohne Werkzeug durchgeführt werden. Die erfindungsgemäße Vorrichtung ist deshalb insbesondere für den Snowboard-Verleih geeignet.

Die Winkeleinstellscheibe ist zur Befestigung der Bindung mit Innengewinden, beispielsweise in Form von Gewindehülsen versehen, die im gleichen Abstand angeordnet sind, wie die Schraubenlöcher in der Winkeleinstellplatte der Grundplatte der Bindung, also beispielsweise vier im Abstand von beispielsweise 40 mm quadratisch angeordnete Innengewinde und/oder drei in Form eines gleichschenkligen Dreiecks angeordnete Innengewinde in dem für derartige Snowboard-Bindungen üblichen Abstand.

Damit können praktisch alle marktüblichen Snowboard-Bindungen mit der erfindungsgemäßen Vorrichtung am Snowboard befestigt und in ihrer Winkel- und Längsposition individuell eingestellt werden. D.h., ein Snowboard-Fahrer, der beispielsweise Stiefel mit einer passenden Bindung besitzt, kann die Bindung beim Snowboard-Verleih in kurzer Zeit montieren und einstellen lassen. Zudem kann mit der erfindungsgemäßen Vorrichtung der Snowboard-Fahrer ohne Werkzeug lediglich durch Betätigung der jeweiligen Handhabe die Winkel- bzw. Längsposition selbst nachstellen.

Der Schlitten mit der Winkeleinstellscheibe kann an der Führungsplatte derart verschiebbar angebracht sein, daß er ganz von der Führungsplatte heruntergezogen werden kann. Dazu kann der Schlitten beispielsweise als Platte ausgebildet sein, die zur Führung an der Führungsplatte mit ihren beiden Längskanten verschiebbar in Längsrillen an der Führungsplatte eingreift, die an beiden Enden offen sind.

Damit kann der Snowboard-Verleiher beispielsweise die Snowboards mit der darauf befestigten Führungsplatte einerseits und die Schlitten mit der Winkeleinstellscheibe und der darauf befestigten Bindung andererseits getrennt aufbewahren, d.h. die Snowboards dicht stapeln. Dies stellt für Snowboard-Verleiher einen weiteren wesentlichen Vorteil der erfindungsgemäßen Vorrichtung dar. Viele Snowboard-Verleiher haben nämlich mit beengten Platzverhältnissen zu kämpfen, beispielsweise in kleinen Räumen an den Talstationen von Skiliften. Andererseits nehmen Snowboards, insbesondere mit Freestyle-Bindungen sehr viel Platz in Anspruch. Zudem kann auf diese Weise ein Bindungssystem (z.B. Alpinboot-Bindung, Softboot-Bindung oder Step-In-Bindung) schnell gegen ein anderes Bindungssystem ausgetauscht werden.

Der Schlitten der erfindungsgemäßen Vorrichtung wird vorzugsweise durch eine Platte gebildet, die insbesondere aus Kunststoff besteht.

Der plattenförmige Schlitten greift zur Fixierung an der Führungsplatte vorzugsweise mit seinen beiden Längskanten in Längsrillen an der Führungsplatte verschiebbar ein. Die Führungsplatte mit den beiden Längsrillen wird vorzugsweise durch ein Metallprofil gebildet.

Die Rasten an der Führungsplatte sind vorzugsweise durch in Snowboard-Längsrichtung angeordnete Ausnehmungen in der Führungsplatte gebildet, insbesondere eine Lochreihe. Beiderseits des Schlittens ist an dem Snowboard eine Standplatte befestigt, auf der die Bindung mit ihrer Grundplatte aufliegt.

Die Winkeleinstellscheibe kann aus Kunststoff bestehen. Die Innengewinde in der Winkeleinstellscheibe, in die die Schrauben eingreifen, mit der die Bindung an der Winkeleinstellscheibe erfindungsgemäß befestigt wird, können durch in die Winkeleinstellscheibe eingepreßte oder umspritzte Gewindehülsen aus Metall, sogenannten "Inserts", gebildet werden.

Das Sperrglied zum Eingriff in die Rasten an der Führungsplatte und/oder das Sperrglied zum Eingriff in die Rasten an der Winkeleinstellscheibe ist bzw. sind in Eingriffstellung vorzugsweise federbelastet. Wenn zur Betätigung des jeweiligen Sperrgliedes ein am Schlitten gelagerter Hebel vorgesehen ist, kann die Federbelastung auch durch Ausbildung des Hebels als Blattfeder erfolgen. Der Hebel kann jedoch auch drehbar am Schlitten gelagert und mit einer Druck- oder Zugfeder belastet sein. Die Handhabe, mit der die Sperrglieder zur Fixierung der Position des Schlittens bzw. des Winkels der Winkeleinstellscheibe betätigbar sind, kann durch einen Handgriff, Drucktaste oder dergleichen gebildet sein.

Nachstehend ist eine Ausführungsform der erfindungsgemäßen Vorrichtung zur Befestigung einer Snowboard-Bindung am Snowboard anhand der Zeichnung beispielhaft näher erläutert. Darin zeigen jeweils in perspektivischer Ansicht
- Figur 1: die Befestigungsvorrichtung von oben, wobei die Führungsplatte und die Winkeleinstellscheibe nur zur Hälfte dargestellt sind;
- Figur 2: die Befestigungsvorrichtung nach Figur 1 von oben, jedoch ohne Schlitten und Standplatte; und
- Figur 3: den Schlitten mit der nur halb dargestellten Winkeleinstellscheibe von unten.

Danach weist die Vorrichtung eine Winkeleinstellscheibe 1 auf, die an einem Schlitten 2 um eine zur Oberseite des nicht dargestellten Snowboards senkrechte Achse drehbar gelagert ist. Die Winkeleinstellscheibe 1 ist mit drei oder vier Innengewinden versehen, von denen in der Zeichnung, weil sie nur halb dargestellt ist, nur zwei Innengewinde 3, 4 zu sehen sind. In die Innengewinde 3, 4 greifen die nicht dargestellten Schrauben ein, mit der die nicht dargestellte Bindung an der Winkeleinstellscheibe 1 befestigt ist.

Der Schlitten 2 mit der daran gelagerten Winkeleinstellscheibe 1 ist an einer sich in Snowboard-Längsrichtung L erstreckenden Führungsplatte 5 verschiebbar geführt, die an dem nicht dargestellten Snowboard mit nicht dargestellten Schrauben befestigt ist, die in Schraubenlöcher in der Führungsplatte 5 bündig eingreifen, wobei nur ein Schraubenloch 6 in Figur 1 zu sehen ist. Die Schrauben können in die Gewindehülsen (Inserts) geschraubt werden, die im Snowboard vorgesehen sind.

Der Schlitten 2, der durch eine im wesentlichen rechteckige Kunststoffplatte gebildet wird, greift mit seinen beiden Längskanten zur Führung in parallele Längsrillen an beiden Längsseiten der Führungsplatte 5 ein, welche dazu aus einem Metallprofil mit einem auf dem Snowboard aufliegenden plattenförmigen Boden 9 besteht, von dem sich die Rillen nach oben erstrecken. In der Zeichnung (Figur 1) ist allerdings nur eine Rille 7 zu sehen, weil die Führungsplatte 5 nur zur Hälfte dargestellt ist.

Die Winkeleinstellscheibe 1 ist in einer kreisförmigen konzentrischen Öffnung 11 in der Winkeleinstellscheibe 1 gleitend gelagert. Sie schließt dabei bündig mit der Oberseite des plattenförmigen Schlittens 2 ab.

Die Winkeleinstellscheibe 1 weist am Umfang einen als Bund ausgebildeten radialen Vorsprung 12 auf (Figuren 2 und 3), der die kreisförmige Öffnung 11 in dem Schlitten 2 untergreift. Der Schlitten 2 weist dazu an seiner Unterseite eine zur Öffnung 11 konzentrische ringförmige Ausnehmung 13 auf, in der der Vorsprung 12 angeordnet ist.

Der plattenförmige Schlitten 2 gleitet auf der Führungsplatte 5 bzw. deren Boden 9, jedenfalls ist er mit so geringem Abstand auf der Führungsplatte 5 gelagert, daß die Winkeleinstellscheibe 1 in axialer Richtung durch den Vorsprung 12 zwischen dem Schlitten 2 und der Führungsplatte 5 gehalten wird.

Damit kann durch Verschiebung des Schlittens 2 entlang der Führungsplatte 5 die Position der (nicht dargestellten), an der Winkeleinstellscheibe 1 befestigten Bindung in Snowboard-Längsrichtung L eingestellt werden. Durch die Drehung der Winkeleinstellscheibe 1 am Schlitten 2 wird der Winkel der Bindung zur Snowboard-Längsrichtung L eingestellt.

Zur Fixierung oder Arretierung der eingestellten Längsposition der Bindung weist die Führungsplatte 5 eine sich in Snowboard-Längsrichtung L erstreckende Rastung 14 in Form einer Lochreihe 15 auf. Ferner ist am Schlitten 2 ein Hebel 16 um eine zum Snowboard quer verlaufende Achse 19 drehbar gelagert, an dem ein Sperrglied 17 in Form eines Fingers oder Hakens befestigt ist, der zum Eingriff in wenigstens ein Loch der Lochreihe 15 ausgebildet ist. Der Hebel 16 ist zum Eingriff des Fingers 17 in wenigstens eines der Löcher 15 durch eine nicht dargestellte Feder in Eingriffsstellung federbelastet.

Am anderen Ende des zweiarmigen Hebels 16 ist eine Drucktaste oder dergleichen Handhabe 18 angeordnet, so daß der Finger 17 durch Betätigung der Drucktaste 18 außer Eingriff mit der Lochreihe 15 gebracht wird, um den Schlitten 2 in die gewünschte Längsposition schieben zu können.

Die Handhabe 18 steht an der einen Stirnseite des plattenförmigen Schlittens 2 gut zugänglich hervor. Der Hebel 16 ist auf einem Bock 21 gelagert, der in einer Ausnehmung 20 an der Unterseite des Schlittens 2 mit Schrauben 29 befestigt ist (Figur 3).

Zur Fixierung und Arretierung der Winkelposition der Winkeleinstellscheibe 1 und damit der darauf befestigten Bindung ist am Umfang der Winkeleinstellscheibe 1 eine Rastung 22 in Form einer Außenverzahnung 23 vorgesehen, und zwar an dem Vorsprung bzw. Bund 12 am Umfang der Winkeleinstellscheibe 1. Ferner ist am Schlitten 2 ein weiterer, winkelförmig ausgebildeter Hebel 24 um eine zur Oberseite des Snowboards senkrecht angeordnete Achse 25 drehbar gelagert, an dem ein Sperrglied 30 mit einer kreissegmentförmigen Innenverzahnung 26 angeordnet ist, welche zum Eingriff in die Verzahnung 23 am Umfang der Winkeleinstellscheibe 1 ausgebildet ist.

Der Hebel 24 ist zum Eingriff der Verzahnung 26 in die Verzahnung 23 durch eine Feder 27 in Eingriffstellung belastet.

Am anderen Hebel des zweiarmigen Winkelhebels 16 ist ein Handgriff oder dergleichen Handhabe 28 angeordnet, so daß die Verzahnung 26 durch Betätigung der Handhabe 28 außer Eingriff mit der Verzahnung 23 gebracht werden kann, um die Winkeleinstellscheibe 1 mit der darauf befestigten Bindung in die gewünschte Winkelposition bringen zu können.

Die Handhabe 28 steht an der Stirnseite des plattenförmigen Schlittens 2 gut zugänglich vor, welche der anderen Stirnseite mit der Handhabe 18 zur Längsverstellung gegenüberliegt. Der Hebel 24 mit dem Sperrglied 30 und der Feder 27 ist in einer Ausnehmung 31 an der Unterseite des Schlittens 2 befestigt.

Wie erwähnt, schließt die Winkeleinstellscheibe 1 mit der Oberseite des plattenförmigen Schlittens 2 bündig ab. Damit die Führungsplatte 5 mit den Rillen 7 gleichfalls bündig mit der Oberseite des plattenförmigen Schlittens 2 abschließt, weisen die Längskanten des Schlittens 2 an der Oberseite entsprechende Ausnehmungen 32, 33 auf.

Die auf der Winkeleinstellscheibe 1 befestigte, nicht dargestellte Bindung liegt damit mit ihrer Grundplatte vollflächig auf der Oberseite des Schlittens 2 und der Führungsplatte 5 im Bereich ihrer Rillen 7 auf. Um die Auflagefläche der Grundplatte der Bindung zu vergrößern und zugleich die Führungsplatte 5 zu verkleiden, ist am Snowboard ferner eine Standplatte 34 befestigt, die beiderseits der Führungsplatte 5 erhabene, mit der Oberseite des Schlittens 2 bündig, d.h. in einer Ebene liegende Flächenabschnitte 35, 36 und einen mittleren Abschnitt 37 aufweist, der die Flächenabschnitte 35, 36 miteinander verbindet.

Der mittlere Flächenabschnitt 34 weist eine im wesentlichen rechteckige Ausnehmung 38 auf, in der die Führungsplatte 5 angeordnet ist. Der mittlere Flächenabschnitt 37 ist zumindest an einem Ende 39 der Standplatte 34 so tiefliegend ausgebildet, daß der Schlitten 2 an diesem Ende von der Führungsplatte 5 herabgezogen und damit vom Snowboard entfernt werden kann. Die Befestigung der Standplatte 34 am Snowboard kann beispielsweise durch die Führungsplatte 5 erfolgen, z.B. dadurch, daß diese beispielsweise in ihrem Kantenbereich Kantenbereiche der Standplatte 34 übergreift.

Die Rille 7 und die andere Rille, in denen der Schlitten 2 mit seinen beiden Längskanten geführt ist, werden durch winkelförmige Abschnitte des Metallprofils gebildet, aus dem die Führungsplatte 5 besteht.

## Patentansprüche

1. Vorrichtung zur Befestigung der Bindung an einem Snowboard, mit einem Schlitten (2), der zur Einstellung der Position der Bindung in Snowboard-Längsrichtung (L) verschiebbar geführt ist und mit einer Einrichtung zur Einstellung des Winkels der Bindung zur Snowboard-Längsrichtung (L) am Schlitten (2), dadurch gekennzeichnet, dass die Einrichtung zur Einstellung des Winkels der Bindung zur Snowboard-Längsrichtung (L) durch eine am Schlitten (2) drehbar gelagerte Winkeleinstellscheibe (1) gebildet wird, an der die Bindung befestigt ist, zur verschiebbaren Führung der Bindung in Snowboard-Längsrichtung (L) auf dem Snowboard eine Führungsplatte (5) befestigt ist, entlang der Rasten (14) vorgesehen sind, in die ein am Schlitten (2) gelagertes, mit einer Handhabe (12) betätigbares Sperrglied (17) zur Fixierung der eingestellten Position des Schlittens (2) eingreift und am Umfang der Winkeleinstellscheibe (1) Rasten (22) angeordnet sind, in die ein weiteres am Schlitten (2) gelagertes, mit einer Handhabe (28) betätigbares Sperrglied (30) zur Fixierung des eingestellten Winkels der Winkeleinstellscheibe (1) eingreift.

2. Vorrichtung nach Anspruch 1, dadurch gekennzeichnet, daß das Sperrglied (17) zum Eingriff in die Rasten (14) an der Führungsplatte (5) und/oder das Sperrglied (30) zum Eingriff in die Rasten (22) an der Winkeleinstellscheibe (1) in Eingriffsstellung federbelastet ist.

3. Vorrichtung nach Anspruch 1 oder 2, dadurch gekennzeichnet, daß zur Betätigung des in die Rasten (14) an der Führungsplatte (5) und/oder in die Rasten (22) an der Winkeleinstellscheibe (1) eingreifenden Sperrgliedes (17 bzw. 30) ein am Schlitten (2) gelagerter Hebel (16 bzw. 24) vorgesehen ist, dessen aus dem Schlitten (2) ragendes Ende mit der Handhabe (18 bzw. 28) versehen ist.

4. Vorrichtung nach Anspruch 3, dadurch gekennzeichnet, daß der in die Rasten (14) an der Führungsplatte (5) eingreifende Hebel (16) am Schlitten (2) um eine quer zum Snowboard verlaufende Achse (19) drehbar gelagert ist.

5. Vorrichtung nach Anspruch 3, dadurch gekennzeichnet, daß der in die Rasten (22) an der Winkeleinstellscheibe (1) eingreifende Hebel (24) am Schlitten (2) um eine zur Snowboard-Oberseite senkrechte Achse (25) drehbar gelagert ist.

6. Vorrichtung nach einem der vorstehenden Ansprüche, dadurch gekennzeichnet, daß die Winkeleinstellscheibe (1) in einer kreisförmigen Öffnung (11) des Schlittens (2) drehbar gelagert ist.

7. Vorrichtung nach einem der vorstehenden Ansprüche, dadurch gekennzeichnet, daß die Winkeleinstellscheibe (1) durch einen die kreisförmige Öffnung (11) in dem Schlitten (2) hintergreifenden Vorsprung (12) am Umfang der Winkeleinstellscheibe (1) zwischen dem Schlitten (2) und der Führungsplatte (5) gehalten ist.

8. Vorrichtung nach Anspruch 7, dadurch gekennzeichnet, daß die Rasten (22), in die das Sperrglied (30) zur Fixierung der Winkeleinstellscheibe (1) eingreift, an dem die kreisförmige Öffnung (11) hintergreifenden Vorsprung (12) am Umfang der Winkeleinstellscheibe (1) vorgesehen sind.

9. Vorrichtung nach einem der vorstehenden Ansprüche, dadurch gekennzeichnet, daß die Rasten (22) an der Winkeleinstellscheibe (1), durch eine Verzahnung (23) gebildet sind.

10. Vorrichtung nach Anspruch 9, dadurch gekennzeichnet, daß das Sperrglied (30) zur Fixierung des Winkels der Winkeleinstellscheibe (1) als Verzahnung (26) ausgebildet ist, die mit der Verzahnung (23) an der Winkeleinstellscheibe (1) zusammenwirkt.
